# EUROPÄISCHE PATENTSCHRIFT

(11) **EP 1 123 802 B1**
(45) Veröffentlichungstag und Bekanntmachung des Hinweises auf die Patenterteilung: **14.12.2005**
(21) Anmeldenummer: 01100781.2
(22) Anmeldetag: 13.01.2001
(51) Int. Cl.: B41F 21/10

(54) **Übergabefehlerkompensation an Druckmaschinen**
Compensation for the transfer error in a printing press
Compensation pour la déviation de transfert dans une machine à imprimer

(30) Priorität: 26.01.2000 DE 10003141
(43) Veröffentlichungstag der Anmeldung: 16.08.2001
(73) Patentinhaber: Heidelberger Druckmaschinen Aktiengesellschaft, 69115 Heidelberg (DE)
(72) Erfinder: Faulhammer, Holger, 70184 Stuttgart (DE); Wagensommer, Bernhard, 69254 Malsch (DE)

(56) Entgegenhaltungen:
- DE-A- 4 406 740

## Beschreibung

Die Erfindung betrifft eine Druckmaschine vorzugsweise zum Bedrucken von bogenartigem Material mit wenigstens zwei Druckwerksgruppen, welche voneinander entkoppelte, jeweils einer Druckwerksgruppe zugeordnete Antriebe und Druckwerke mit Transferzylindern aufweisen, und zur Übergabe der Druckbogen mit einer dynamischen Steuerungseinrichtung und Ausgleichselementen zum Ausgleich von Geschwindigkeitsdifferenzen und Lagefehlern zwischen zwei Druckwerksgruppen. Desweiteren betrifft die Erfindung ein Verfahren zur Übergabe von Druckbogen in einer derartigen Druckmaschine.

Druckmaschinen mit einer großen Anzahl von Druckwerken weisen das Problem auf, dass ihre mechanische Eigenfrequenz zu immer kleineren Werten wandert, je mehr Druckwerke vorhanden sind. Diese Eigenfrequenz wird bereits bei heute üblichen Druckgeschwindigkeiten angeregt und trägt zu einer Verschlechterung des Druckbildes bei.

Ansätze den Einfluss dieser Eigenfrequenzen zu mindern sind z.B. die aktive oder passive Schwingungsdämpfung. Bei der aktiven Schwingungsdämpfung werden die Schwingungen gedämpft, indem durch hochdynamische Aktoren zusätzlich Energie zur Dämpfung eingeleitet wird, während passive Dämpfer wie z.B. Tilgersysteme lediglich die Schwingungsenergie absorbieren.

Eine Alternative zu diesen Systemen bieten Druckmaschine, welche in zwei oder mehr Druckwerksgruppen entkoppelt sind, wobei jede Druckwerksgruppe einen eigenen Antrieb erhält. Dabei sind bei der Übergabe des Druckbogens von einer vorausgehenden Druckwerksgruppe zu einer nachfolgenden Druckwerksgruppe Differenzen der Geschwindigkeit und der Lage der transportierten Druckbogen zu berücksichtigen. Diese Differenzen erzeugen einen Übergabefehler, der zur Beschädigung der Druckbogens beziehungsweise zu fehlerhaften Druckergebnissen führt.

Um diesen Übergabefehler zu mindern ist in der DE 197 42 461 A1 eine Vorrichtung und ein Verfahren zur Synchronisation von Druckwerksgruppen offenbart. Hierzu weist die Vorrichtung eine Übergabestation mit einem gesonderten Antrieb auf. Der gesonderte Antrieb wird zunächst auf die Betriebsparameter der vorausgehenden Druckwerksgruppe synchronisiert und der Druckbogen wird von der Übergabestation übernommen. Dann wird der Antrieb der Übergabestation auf die nachfolgende Druckwerksgruppe synchronisiert und der Druckbogen wird an diese weitergegeben. Nachteil dieser Vorrichtung ist, dass für jede Druckwerksgruppe eine Übergabestation erforderlich ist. Neben den steuerungstechnischen Mitteln sind erhebliche mechanische Mittel notwendig, um diese Synchronisation zu realisieren. Desweiteren bleiben Drehmomentschwankungen unberücksichtigt, welche durch die Übergabemittel wie beispielsweise durch Greifersysteme bedingt sind.

Eine weitere Möglichkeit den Übergabefehler zu mindern, ist in der DE 44 06 740 A1 offenbart. Es wird eine Vorrichtung beschrieben, welche verschiebbar angeordnete Bogenhalter aufweist. Die Bogenhalter sind in Umfangsrichtung und in axialer Richtung des übergebenden Zylinders der vorausgehenden Druckwerksgruppe bewegbar. Vor der Übergabe wird die Geschwindigkeits- und die Lagedifferenz des Druckbogens rechnerisch ermittelt. Dies erfolgt durch Sensoren und eine Steuerungseinrichtung zur Verarbeitung der Betriebsparameter. Wird eine Geschwindigkeitsdifferenz beziehungsweise eine Lagedifferenz festgestellt, wird der entsprechende Bogenhalter durch Stellglieder in Förderrichtung des Druckbogens und quer dazu in die berechnete Lage verschoben und an die nachfolgende Druckwerksgruppe übergeben. Die Stellglieder werden dementsprechend von der Steuerungseinrichtung gesteuert.

Nachteil dieser Vorrichtung ist, dass eine durch die Übergabe bedingte Lageverschiebung von der Lagekorrektur unberücksichtigt bleibt. Auch wirkt sich nachteilig aus, dass durch Übergabemittel bedingte Drehmomentschwankungen und damit induzierte Geschwindigkeitsänderung wie sie von Greifersystemen und dynamischen Bogenhaltern erzeugt werden von der Lagekorrektur unberücksichtigt bleiben.

Die Übergabe erfolgt mit den Vorrichtungen und Verfahren des Standes der Technik daher unzureichend und fehlerhaft, was zu einer geringen Druckqualität und zu Verletzungen des Bogenmaterials führt.

Aufgabe der Erfindung ist es folglich die beschriebenen Nachteile zu überwinden und eine fehlerkompensierte Übergabe der Druckbogen bezüglich der Lage und der Geschwindigkeit zwischen Druckwerksgruppen zu ermöglichen.
Eine Lösung der Aufgabe wird mit der erfindungsgemäßen Druckmaschine zur Verfügung gestellt, wobei Ausgleichselemente der aufnehmenden Druckwerksgruppe, vorzugsweise dem ersten Transferzylinder der aufnehmenden Druckwerksgruppe zugeordnet sind. Hierdurch ist es möglich, dass die Geschwindigkeitsdifferenz erst dann ausgeglichen wird, wenn die Übergabe bereits vorgenommen wird. Dies bewirkt, dass die Drehmomentschwankungen, welche beispielsweise durch ein dynamisches Greifersystem bedingt sind, mit der Kompensation der Geschwindigkeitsdifferenz berücksichtigt werden. Desweiteren findet die Lagekorrektur nach der Übergabe statt, wodurch Verschiebungen, welche während der Übergabe erfolgen, noch korrigiert werden können. Die Kompensation des Übergabefehlers kann somit unmittelbar erfolgen, so dass auf eine in der Regel fehlerbehaftete Vorausberechnung eines zu erwartenden Übergabefehlers durch die Datenverarbeitungsmittel einer Steuerungseinrichtung verzichtet werden kann.

Eine Ausgestaltung der Erfindung wird dadurch bereitgestellt, dass die dynamische Steuerungseinrichtung zur Aufnahme von Betriebsparametern mit den Druckwerksgruppen vorzugsweise mit den einzelnen Druckwerken und zur Steuerung der Übergabe mit den Ausgleichselementen kommunizierend verbunden ist. Die unmittelbare Kompensation des Übergabefehlers ermöglicht, die Betriebsparameter der Druckwerksgruppen während der Übergabe zu berücksichtigen. Hierdurch ist es erforderlich, die Betriebsparameter der Steuerungseinrichtung ohne Verzögerung zur Verfügung stellen. Vorteilhafterweise können Differenzen der Geschwindigkeit und der Lage sofort erkannt und die Ausgleichselemente entsprechend angesteuert werden.

Eine weitere Ausgestaltung der Erfindung wird dadurch bereitgestellt, dass Sensoren vorzugsweise ladungsgekoppelte Schaltelemente (CCD), Photosensoren, elektronische oder elektromagnetische Sensoren, den Druckwerksgruppen zugeordnet sind, welche die Betriebsparameter der Druckwerksgruppen aufnehmen und an Datenverarbeitungsmittel der dynamischen Steuerungseinrichtung weiterleiten. Mit den Sensoren können vorteilhafterweise die Drehgeschwindigkeiten der Zylinder, die Fördergeschwindigkeit des Druckbogens sowie die Lage des Druckbogens anhand der Kantenlage erfasst werden. Die Kantenlage des Druckbogens wird dabei vorteilhafterweise anhand der Vorderkante bezogen auf die Förderrichtung des Druckbogens ermittelt, da diese von den Sensoren der übernehmenden Druckwerksgruppe zuerst erfasst wird. Vorzugsweise werden die Betriebsparameter der aufeinanderfolgenden Druckwerksgruppen ermittelt. Falls diese Informationen nicht ausreichen, um den Übergabefehler zu kompensieren, werden weitere Informationen mittels zusätzlicher Sensorik wie CCD-Zeilen, Lichtschranken in Verbindung mit Zählern und dergleichen mehr erfasst. Mit diesen Informationen kann eine Geschwindigkeitsdifferenz bei der Übergabe und somit der Fehler des Übergabepassers bestimmt werden. Bei der Bestimmung des Wertes für das Übergabepassers wird der Eingriff, welcher zur Kompensation der Geschwindigkeitsdifferenz notwendig ist, ebenfalls berücksichtigt.

Bei einer bevorzugten Ausgestaltung der Vorrichtung weisen die Ausgleichselemente ein Greifersystem auf, welches zum Ausgleich einer Geschwindigkeitsdifferenz zwischen zwei Druckwerksgruppen sowie zur Lagekorrektur des Druckbogens parallel zur Zylinderoberfläche und axial verschiebbar auf dem ersten Transferzylinder der aufnehmenden Druckwerksgruppe angeordnet ist. Vorteilhafterweise können diese Ausgleichselemente einen dynamischen Aktor , z.B. ein piezoelektrisches oder magnetostriktives Element oder ein Linear-Direktantrieb, und eine Greiferbrücke zur Aufnahme der Bögen umfassen, wobei der Aktor die Lage der Greiferbrücke bei konstantem Radius in Umfangsrichtung des Transferzylinders verschiebt.

Erfindungsgemäß wird die Geschwindigkeitsdifferenz während der Übergabe ausgeglichen und die Lagedifferenz wird vorteilhafterweise nach der Übergabe korrigiert, wenn der Druckbogen nur von einem Zylinderpaar der übernehmenden Druckwerksgruppe fixiert wird, da dann die endgültige Lageverschiebung bestimmt werden kann. Dies kann erforderlichenfalls direkt im Druckbild erfolgen. Hierzu weist die Vorrichtung erfindungsgemäß eine Anordnung der Zylinder der Druckwerksgruppen auf, durch welche nach der Übernahme des Druckbogens durch das Greifersystem des Transferzylinders der Druckbogen ausschließlich an einer Stelle in der übernehmenden Druckwerksgruppe fixiert ist.

Vorteilhafterweise kann auch die Greiferbrücke zur Lagekorrektur des Druckbogens axial in Richtung der Drehachse des ersten Transferzylinders verschiebbar ausgestaltet sein, um die Lagekorrektur zu ermöglichen.

Eine weitere vorteilhafte Lösung wird durch ein Verfahren zur Übergabe von Druckbogen in einer Druckmaschine zur Verfügung gestellt.

Dabei wird eine zwischen zwei entkoppelten Druckwerksgruppen ermittelte Geschwindigkeitsdifferenz während der Übernahme ausgeglichen, wobei das Greifersystem am ersten Transferzylinders der aufnehmenden Druckwerksgruppe parallel zur Zylinderoberfläche verschoben wird. Ein Lagefehler des Druckbogens wird auf dem ersten Transferzylinder der übernehmenden Druckwerksgruppe durch das Greifersystem korrigiert, indem es parallel zur Zylinderoberfläche und axial in Richtung der Zylinderachse verschoben wird.

Eine Verfahrensvariante wird dadurch bereitgestellt, dass die dynamische Steuerungseinrichtung vor der Übergabe des Druckbogens die Betriebsparameter der Druckwerksgruppen vorzugsweise mittels Sensoren erfasst, Geschwindigkeitsdifferenzen ermittelt und die Ausgleichselemente während der Übergabe ausgleichend steuert. Ebenso wird die Lage des Druckbogens nach der Übernahme auf dem ersten Transferzylinder der aufnehmenden Druckwerksgruppe erfasst und die Ausgleichselemente nach der Übernahme korrigierend steuert.

Vorteilhafterweise ist die Lagekorrektur vor der Übergabe an den zweiten Zylinder der aufnehmenden Druckwerksgruppe abgeschlossen, da nach der Übergabe an den zweiten Zylinder der Druckbogen an zwei Stellen fixiert ist und eine Lagekorrektur erheblich mehr Aufwand erfordert.

Bei einer bevorzugten Ausgestaltung des Verfahrens werden die Schritte zusammengefasst, so dass in einem ersten Schritt zum Ausgleich einer Geschwindigkeitsdifferenz der Aktor parallel zur Zylinderoberfläche des ersten Transferzylinders der übernehmenden Druckwerksgruppe verschoben wird, in einem zweiten Schritt das Greifersystem des ersten Transferzylinders der übernehmenden Druckwerksgruppe den Druckbogen von der vorangehenden Druckwerksgruppe übernimmt, in einem dritten Schritt die Lage des Druckbogens erfasst und gegebenenfalls eine Lagekorrektur ermittelt wird, in einem vierten Schritt der Aktor die Lagekorrektur auf dem ersten Transferzylinder der übernehmenden Druckwerksgruppe vornimmt, in einem fünften Schritt der Aktor zur Übergabe an den zweiten Zylinder der übernehmenden Druckwerksgruppe in eine Ruhelage verbracht wird und in einem sechsten Schritt der Aktor nach Übergabe des Druckbogens an den zweiten Zylinder der übernehmenden Druckwerksgruppe in seine Ausgangslage zurückgefahren wird. Der Aktor wird in seiner Ausgangslage positioniert, in welcher er in jeder Richtung maximale Ausgleichsbewegung bei der nächsten Übergabe ausführen kann. Während der Übergabe an den zweiten Zylinder der übernehmenden Druckwerksgruppe befindet sich der Aktor in Ruhe, damit eine Lageverschiebung nach der Lagekorrektur vermieden wird.

Durch eine erfindungsgemäße Entkoppelung der Druckmaschine in mehrere Druckwerksgruppen und eine Fehlerkompensation bei der Druckbogenübergabe von einer Druckwerksgruppe zur nächsten sind sehr lange Druckmaschinen realisierbar. Die Länge der Druckmaschine wird durch die erfindungsgemäße Ausgestaltung und durch das Verfahren nicht mehr durch mechanische Einflussgrößen begrenzt, sondern ausschließlich durch den steigenden steuerungstechnischen Aufwand bei der Fehlerkompensation mehrerer entkoppelter und gesondert geregelter Druckwerksgruppen.

Die Erfindung wird beispielhaft anhand der Zeichnung erläutert. Es zeigen:
- Fig. 1: eine Druckmaschine mit mehreren Druckwerken in Reihenbauweise in zwei Druckwerksgruppen entkoppelt;
- Fig. 2: eine Koordinatendarstellung der Drehzahlen der Druckwerksgruppen über Maschinenwinkel in Grad bei der Übergabe eines Druckbogens;
- Fig. 3: ein Flussdiagramm für die Steuerung der Geschwindigkeitsdifferenz;
- Fig. 4: ein Flussdiagramm für die Steuerung der Lagekorrektur;
- Fig. 5: ein Greifersystem auf einem Transferzylinder;
- Fig. 6: eine Anordnung von Zylindern im Bereich der Übergabe.

Fig. 1 zeigt eine Druckmaschine 1 mit mehreren in Reihenbauweise angeordneten Druckwerken 2 bzw. 3. Ein zu bedruckender Druckbogen wird vom Anleger 4 durch die Druckwerke 2 und 3 bis zum Ausleger 5 transportiert. Die Druckwerke 2 und der Anleger 4 sind durch einen Räderzug miteinander verbunden, was durch einen Pfeil 6 dargestellt wird. Der Antrieb dieser Druckwerksgruppe II zusammen mit dem Anleger 4 erfolgt durch einen Motor 7. Die Druckwerke 3 zusammen mit dem Ausleger 5 sind ebenso durch einen Räderzug miteinander verbunden, welches durch einen Pfeil 8 dargestellt ist. Der Antrieb für diese Druckwerksgruppe III zusammen mit dem Ausleger 5 wird durch einen Motor 9 bewerkstelligt. Zwischen den beiden Druckwerksgruppen II bzw. III wird der Druckbogen von Übergabemitteln 10 von der Druckwerksgruppe II zur Druckwerksgruppe III übergeben. Ein Pfeil 11 deutet die Ebene der Übergabe zwischen den Druckwerksgruppen II und III an. Die Übergabemittel 10 sind in dem Beispiel durch einen Gegendruckzylinder 12 und einen Transferzylinder 13 dargestellt. Die Ebene 11 stellt auch die Entkoppelung der Druckwerksgruppen dar, wobei der Gegendruckzylinder 12 der Druckwerksgruppe II dem Transferzylinder 13 der Druckwerksgruppe III zugeordnet ist. Der Druckbogen wird vom Gegendruckzylinder 12 an den Transferzylinder 13 weitergegeben. Am Transferzylinder 13 erfolgt die Übergabefehlerkompensation.

Hierzu werden die Motoren 7 und 9 durch eine Steuerungseinrichtung 14 geregelt. Die Aufgabe der Steuerungseinrichtung 14 besteht darin, die Motoren 7 und 9 entsprechend einer vorgegebenen Solldrehzahl so zu regeln, dass die vorgegebene Winkeldifferenz zwischen den beiden Druckwerksgruppen II und III nicht überschritten wird. Die maximale Differenz hängt von der Dynamik der Antriebe ab. Weiterhin liegt die Aufgabe der Steuerungseinrichtung 14 darin, die Betriebsparameter zum Zeitpunkt der Druckbogenübernahme festzustellen und an die Ausgleichselemente 15 zu übermitteln. Die Ausgleichselemente 15 sind in der Darstellung nicht gezeigt und einem Greifersystem 18 auf dem Transferzylinder 13 zugeordnet. Mit den Ausgleichsmitteln 15 wird der Übergabefehler erfindungsgemäß ausgeglichen.

Figur 2 zeigt eine Koordinatendarstellung der Drehzahlen der Druckwerksgruppen II und III über die Maschinenwinkel in Grad. Die Kurve n₁ stellt die Drehzahlen der Druckwerksgruppe II aus Fig. 1 dar. Die Kurve n₂ stellt die Drehzahlen der Druckwerksgruppe III aus Fig. 1 dar. Die Drehzahlen der Druckwerksgruppe II, n₁ schwankt gegenüber den Drehzahlen der Druckwerksgruppe III, n₂. In den Abschnitten I-IV der Übergabe ist die Aufgabe der Ausgleichsmittel 15 bestehend aus einem dynamischen Aktor 16 und einem Greifersystem 17, 18 zu ersehen.

In Abschnitt I gleicht der Aktor 16 die Geschwindigkeitsdifferenz zwischen den Druckwerksgruppen II und III aus. Dies erfolgt während der Übergabe vom Greifersystem 17 der Druckwerksgruppe II auf das Greifersystem 18 der Druckwerksgruppe III. Hierzu erfolgt eine Verschiebung des Aktors 16 und damit des Greifersystems 18 um die Phasendifferenz A₁. Bei Punkt 21 findet die Übergabe des Druckbogens statt.

In Abschnitt II nimmt der Aktor 16 eine Lagekorrektur A₂ zwischen Druckwerksgruppe II und Druckwerksgruppe III vor, nachdem der Druckbogen nur noch vom Greifersystem 18 des ersten Transferzylinders 13 der übernehmenden Druckwerksgruppe III fixiert ist. Dabei muss die Lagedifferenz A₁ berücksichtigt werden, welche durch die in Abschnitt I erzeugten Drehmomentschwankungen durch das Greifersystem 17, 18 beziehungsweise den Aktor 16 induziert worden ist.

In Abschnitt III wird der Aktor 16 in einer Ruhelage gehalten. Bei Punkt 22 wird der Druckbogen vom zweiten Zylinder 19 der Druckwerksgruppe III phasenkorrigiert übernommen. Der zweite Zylinder 19 ist in der Darstellung als erster Gegendruckzylinder der Druckwerksgruppe III dargestellt.

Im Abschnitt IV wird der Aktor 16 und damit das Greifersystem 18 des ersten Transferzylinders 13 der Druckwerksgruppe III durch eine Verschiebung A₃ in seine Ausgangslage zurückgefahren, damit beim nächsten Übergabevorgang die Geschwindigkeitskorrektur mit größtmöglicher Verschiebung vorgenommen werden kann. Es muss somit die Bedingung für die Verschiebung des Aktors 16 erfüllt sein:${\text{A}}_{\text{1}} {\text{+A}}_{\text{2}} {\text{+A}}_{\text{3}} \text{= 0}$

Figur 3 zeigt ein Flussdiagramm für die Steuerung der Geschwindigkeitsdifferenz wie sie bei der Übergabe des Druckbogens von einer Druckwerksgruppe II zur Druckwerksgruppe III erfolgt. Zunächst werden die Drehzahlen n₁ und n₂ ermittelt und als Sollwert an die Steuerungseinrichtung 14 weitergegeben. Die Steuerungseinrichtung 14 kann als PI-Regler ausgelegt sein und ermittelt die Verschiebung A₁ des Aktors 16 für eine Kompensation der Geschwindigkeitsdifferenz zwischen den beiden Druckwerksgruppen II und III. Die Steuerungseinrichtung 14 steuert das Greifersystem 18, welches Aktor 16 und Greiferbrücke 20 mit dem Druckbogen umfasst. Die Istlage des Aktors 16 dient als Korrekturwert nᵢₛₜ für die Berücksichtigung der jeweiligen Verschiebung des Aktors 16.

Figur 4 zeigt ein Flussdiagramm für die Steuerung der Lagekorrektur. Durch den Schalter 23 wird der Steuerungseinrichtung 14 die Lagewerte des Druckbogens phi, und phi₂ zur Verfügung gestellt, die daraus den Sollwert phiₛₒₗₗ der Lageverschiebung A₂ ermittelt. Anschließend wird die durch die Geschwindigkeitskompensation erfolgte Verschiebung A₁ des Aktors 16 und des Greifersystems 18 berücksichtigt, wie zu Fig. 3 beschrieben. Durch einen Korrekturwert phiᵢₛₜ wird die Lage des Aktors 16 bei der Lagekorrektur berücksichtigt. Über den Schalter 23 wird der Aktor 16 nach der Übergabe des Druckbogens an das Greifersystem des zweiten Zylinders 19 wieder auf null gesetzt und durch die Verschiebung A₃ in die Ausgangslage zurückgefahren.

In Figur 5 ist ein Greifersystem 18 auf einem Transferzylinder 13 dargestellt. Dabei ist das in einem axial verlaufenden Kanal 24 eines bogenführenden Transferzylinders 13 der Druckmaschine 1 angeordnete Greifersystem 18 auf einem im Querschnitt winkelförmigen Schlitten 25 angeordnet. Am oberen Ende des nach oben gerichteten Schlittenschenkels befindet sich die Greiferauflage 26 für die Greifer 27 des auf dem Schlitten 25 angeordneten Greifersystems 18. Der sich horizontal erstreckende Schenkel 28 des Schlittens 29 ist mittels Wälzlager auf einer Lagerplatte angeordnet, die ihrerseits auf Wälzlagern in Achsrichtung des Transferzylinders 13 beweglich ist. An beiden axialen Enden des Transferzylinders 13 sind mit dem Schlitten Stellglieder verbunden, welche gegen die Wirkung einer Feder aktivierbar sind, die sich mit dem einen Ende gegen den horizontalen Schenkel des Schlittens und mit dem anderen Ende gegen die Wand des Kanals 24 im Transferzylinder 13 abstützt. Die Lagerplatte ist in der Zeichnung nicht dargestellt. Die Stellglieder sind senkrecht zur Zeichenebene gegen die Wirkung einer Feder beweglich. An der Oberfläche der Greiferauflage 26 sind elektronische Messelemente zum Beispiel beleuchtbare CCD-Zeilen, für die Erfassung der Druckbogenvorderkante angeordnet, die über eine Rechner Steuerimpulse für die Stellglieder zur Lagekorrektur des Druckbogens in Förderrichtung liefern. Für die seitliche Bogenausrichtung sind elektronische Messelemente, zum Beispiel ebenfalls beleuchtbare CCD-Zeile, an wenigstens einem axialen Ende des Transferzylinders 13 angeordnet. Letztere CCD-Zeilen sind formatabhängig einstellbar, wie es an sich bekannt ist, und steuern über ein die Datenverarbeitungsmittel der Steuerungseinrichtung 14, wie in Fig. 1 dargestellt, die Stellglieder für die Verschiebung des Greifersystems 18 auf dem Schlitten in Richtung der Zylinderachse. Im Wege eines Soll-Ist-Vergleiches werden aus den Messwerten der elektronischen Messelemente an der Greiferauflage 26 durch die Steuerungseinrichtung 14 Steuerimpulse für die Stellglieder zur Lagekorrektur in Förderrichtung des Druckbogens und durch die elektronischen Messelemente an dem axialen Zylinderende Steuersignale für die seitliche Lagekorrektur des Druckbogens gewonnen. Bei diesen Korrekturbewegungen wird der Druckbogen im Greifersystem 18 sicher gehalten, damit eine passerhaltige Übergabe des Druckbogens an das Greifersystem des sich anschließenden zweiten Zylinders 19 der Druckwerksgruppe III gewährleistet ist. Erst nach der Freigabe des Druckbogens durch das Greifersystem 18 kehrt der Schlitten mit dem darauf angeordneten Greifersystem 18 infolge der Federwirkung in die Nullage zurück.

Figur 6 zeigt eine schematische Darstellung von Zylindern bei der Übergabe eines Druckbogens. Die Zylinder sind dabei zwischen zwei Druckwerksgruppen II, III so angeordnet, dass die Übergabefehlerkompensation erfindungsgemäß erfolgen kann. Die Druckwerksgruppen II und III sind entkoppelt. Die Entkoppelung ist durch die Ebene 11 dargestellt. Der Druckbogen wird vom Greifersystem 17 des letzten bogenführenden Zylinders der Druckwerksgruppe II, welcher als Gegendruckzylinder 12 dargestellt ist, an das Grci fersystem 18 des Transferzylinders 13 der Druckwerksgruppe III übergeben. Danach wird der Druckbogen vom ersten Transferzylinder 13 der Druckwerksgruppe III an den zweiten Zylinder 19 weitergegeben, welcher als erster Gegendruckzylinder der Druckwerksgruppe III dargestellt ist. Der Druckbogen wird vor Übergabe auf das Greifersystem des zweiten Zylinders 19 der übernehmenden Druckwerksgruppe III nur an einem Punkt fixiert. In dieser Lage ist deshalb die Lagekompensation des Druckbogens am günstigsten vorzunehmen.

### Bezugszeichenliste

- 1: Druckmaschine
- 2: Druckwerke der Druckwerksgruppe II
- 3: Druckwerke der Druckwerksgruppe III
- 4: Anleger
- 5: Ausleger
- 6: Räderzug der Druckwerksgruppe II
- 7: Motor der Druckwerksgruppe II
- 8: Räderzug der Druckwerksgruppe III
- 9: Motor der Druckwerksgruppe III
- 10: Übergabemittel
- 11: Übergabeebene
- 12: letzter Gegendruckzylinder der Druckwerksgruppe II
- 13: erster Transferzylinder der Druckwerksgruppe III
- 14: Steuerungseinrichtung
- 15: Ausgleichselemente
- 16: Aktor
- 17: Greifersystem der Druckwerksgruppe II
- 18: Greifersystem der Druckwerksgruppe III
- 19: zweiter Zylinder der Druckwerksgruppe III
- 20: Greiferbrücke
- 21: 1. Übergabepunkt
- 22: 2. Übergabepunkt
- 23: Schalter
- 24: Kanal
- 25: 1. Schlitten
- 26: Greiferauflage
- 27: Greifer
- 28: Schenkel
- 29: 2. Schlitten

## Patentansprüche

1. Druckmaschine (1) vorzugsweise zum Bedrucken von bogenartigem Material mit wenigstens zwei Druckwerksgruppen (II,III), welche voneinander entkoppelte, jeweils einer Druckwerksgruppe zugeordnete Antriebe (7, 9) und Druckwerke (2,3) mit Transferzylindern (12, 13) aufweisen, und zur Übergabe der Druckbogen mit einer dynamischen Steuerungseinrichtung (14) und Ausgleichselementen (15) zum Ausgleich von Geschwindigkeitsdifferenzen und Lagefehlern zwischen zwei Druckwerksgruppen (II, III),
**dadurch gekennzeichnet,**
**dass** die Ausgleichselemente (15) der aufnehmenden Druckwerksgruppe (III), vorzugsweise dem ersten Transferzylinder (13) der aufnehmenden Druckwerksgruppe (III) zugeordnet sind.

2. Druckmaschine (1) nach Anspruch 1,
**dadurch gekennzeichnet,**
**dass** die dynamische Steuerungseinrichtung (14) zur Aufnahme von Betriebsparametern mit den Druckwerksgruppen (II, III) vorzugsweise mit den einzelnen Druckwerken (2, 3) und zur Steuerung der Übergabe mit den Ausgleichselementen (15) kommunizierend verbunden ist.

3. Druckmaschine (1) nach einem oder mehreren der Ansprüche 1 oder 2,
**dadurch gekennzeichnet,**
**dass** Sensoren, vorzugsweise ladungsgekoppelte Schaltelemente (CCD), Photosensoren, elektronische oder elektromagnetische Sensoren, den Druckwerksgruppen (II, III) zugeordnet sind, welche die Betriebsparameter der Druckwerksgruppen (II, III) aufnehmen und an Datenverarbeitungsmittel der dynamischen Steuerungseinrichtung (14) weiterleiten.

4. Druckmaschine (1) nach einem oder mehreren der Ansprüche 1 bis 3,
**dadurch gekennzeichnet,**
**dass** die Ausgleichselemente (15) ein Greifersystem (18) aufweisen, welches zum Ausgleich einer Geschwindigkeitsdifferenz zwischen zwei Druckwerksgruppen (II, III) sowie zur Lagekorrektur des Druckbogens parallel zur Zylinderoberfläche und axial verschiebbar auf dem ersten Transferzylinder (13) der aufnehmenden Druckwerksgruppe (III) angeordnet ist.

5. Druckmaschine (1) nach Anspruch 4,
**dadurch gekennzeichnet,**
**dass** das Greifersystem (18) einen dynamischen Aktor (16) und eine Greiferbrücke (20) zur Aufnahme der Druckbogen umfasst und dass der Aktor (16) entsprechend der Geschwindigkeitsdifferenz die Lage der Greiferbrücke (20) bei konstantem Radius in Umfangsrichtung am Transferzylinder (13) verschiebt.

6. Druckmaschine (1) nach einem oder mehreren der Ansprüche 4 bis 5,
**dadurch gekennzeichnet,**
**dass** der Aktor (16) ein piezoelektrisches oder magnetostriktives Element ist.

7. Druckmaschine (1) nach einem oder mehreren der Ansprüche 4 bis 6,
**dadurch gekennzeichnet,**
**dass** die Zylinder der Druckwerksgruppen (II, III) eine Anordnung aufweisen, durch welche nach der Übernahme des Druckbogens durch das Greifersystem (18) des Transferzylinders (13) der Druckbogen ausschließlich an einer Stelle in der übernehmenden Druckwerksgruppe (III) fixiert ist.

8. Druckmaschine (1) nach einem oder mehreren der Ansprüche 4 bis 7,
**dadurch gekennzeichnet,**
**dass** die Greiferbrücke (20) zur Lagekorrektur des Druckbogens axial in Richtung der Drehachse des ersten Transferzylinders (13) verschiebbar ist.

9. Verfahren zur Übergabe von Druckbogen in einer Druckmaschine (1) nach einem oder mehreren der Ansprüche 1 bis 8,
**dadurch gekennzeichnet,**
**dass** eine Geschwindigkeitsdifferenz zwischen zwei entkoppelten Druckwerksgruppen (II, III) ermittelt wird,
**dass** das Greifersystem (18) die Geschwindigkeitsdifferenz zwischen den Druckwerksgruppen (II, III) am ersten Transferzylinders (13) der aufnehmenden Druckwerksgruppe (III) durch Verschieben des Greifersystems (18) parallel zur Zylinderoberfläche während der Übernahme ausgleicht.

10. Verfahren nach Anspruch 9,
**dadurch gekennzeichnet,**
**dass** ein Lagefehler des Druckbogens auf dem ersten Transferzylinder (13) der übernehmenden Druckwerksgruppe (III) ermittelt wird,
**dass** die Lagekorrektur des Druckbogens parallel zur Zylinderoberfläche und axial verschiebbar auf dem ersten Transferzylinder (13) der aufnehmenden Druckwerksgruppe (III) erfolgt.

11. Verfahren nach einem oder mehreren der Ansprüche 9 bis 10,
**dadurch gekennzeichnet,**
**dass** die dynamische Steuerungseinrichtung (14) vor der Übergabe des Druckbogens die Betriebsparameter der Druckwerksgruppen (II, III) vorzugsweise mittels Sensoren erfasst, Geschwindigkeitsdifferenzen ermittelt und die Ausgleichselemente (15) während der Übergabe ausgleichend steuert.

12. Verfahren nach einem oder mehreren der Ansprüche 9 bis 11,
**dadurch gekennzeichnet,**
**dass** die dynamische Steuerungseinrichtung (14) nach der Übernahme die Lage des Druckbogens auf dem ersten Transferzylinder (13) der aufnehmenden Druckwerksgruppe (III) erfasst und die Ausgleichselemente (15) nach der Übernahme korrigierend steuert.

13. Verfahren nach einem oder mehreren der Ansprüche 9 bis 12,
**dadurch gekennzeichnet,**
**dass** die Lagekorrektur vor der Übergabe an den zweiten Zylinder (19) der aufnehmenden Druckwerksgruppe (III) abgeschlossen ist.

14. Verfahren nach einem oder mehreren der Ansprüche 9 bis 13,
**dadurch gekennzeichnet,**
**dass** in einem ersten Schritt zum Ausgleich einer Geschwindigkeitsdifferenz der Aktor (16) parallel zur Zylinderoberfläche des ersten Transferzylinders (13) der übernehmenden Druckwerksgruppe (III) verschoben wird,
**dass** in einem zweiten Schritt das Greifersystem (18) des ersten Transferzylinders (13) der übernehmenden Druckwerksgruppe (III) den Druckbogen von der vorangehenden Druckwerksgruppe (II) übernimmt,
**dass** in einem dritten Schritt die Lage des Druckbogens erfasst und gegebenenfalls eine Lagekorrektur ermittelt wird,
**dass** in einem vierten Schritt der Aktor (16) die Lagekorrektur auf dem ersten Transferzylinder (13) der übernehmenden Druckwerksgruppe (III) vornimmt dass in einem fünften Schritt der Aktor (16) zur Übergabe an den zweiten Zylinder (19) der übernehmenden Druckwerksgruppe (III) in eine Ruhelage verbracht wird, und dass in einem sechsten Schritt der Aktor (16) nach Übergabe an den zweiten Zylinder (19) der übernehmenden Druckwerksgruppe (III) in seine Ausgangslage zurückgefahren wird.

## Claims

1. Printing machine (1), preferably for printing sheet-like material and including at least two printing unit groups (II, III) with drives (7, 9) that are decoupled from each other and are assigned to a respective one of the printing unit groups and printing units (2, 3) that include transfer cylinders (12, 13), and a dynamic control device (14) for transferring the printed sheets and compensating elements (15) for compensating speed differences and positional errors between two printing unit groups (II, III),
**characterized in**
**that** the compensating elements (15) are assigned to the receiving printing unit group (III), preferably with the first transfer cylinder (13) of the receiving printing unit group (III).

2. Printing machine (1) according to claim 1,
**characterized in**
**that** the dynamic control device (14) is connected to communicate with the printing unit groups (II, III), preferably to the individual printing units (2, 3), to record operating parameters, and is connected to communicate with the compensating elements (15) to control the transfer.

3. Printing machine (1) according to one or more of claims 1 or 2,
**characterized in**
**that** sensors, preferably charge-coupled switching elements (CCD), photosensors, electronic or electromagnetic sensors, are assigned to the printing unit groups (II, III) to receive the operating parameters of the printing unit groups (II, III) and pass them on to data processing means of the dynamic control device (14).

4. Printing machine (1) according to one or more of claims 1 to 3,
**characterized in**
**that** the compensating elements (15) include a gripper system (18) that is arranged on the first transfer cylinder (13) of the receiving printing unit group (III) so as to be displaceable parallel to the cylinder surface and in the axial direction in order to compensate for a speed difference between two printing unit groups (II, III) and to correct the position of the printed sheet.

5. Printing machine (1) according to claim 4,
**characterized in**
**that** the gripper system (18) comprises a dynamic actuator (16) and a gripper bar (20) for receiving the printed sheets and that the actuator (16) displaces the position of the gripper bar (20) on the transfer cylinder (13) in accordance with the speed difference at a constant radius in the circumferential direction.

6. Printing machine (1) according to one or more of claims 4 to 5,
**characterized in**
**that** the actuator (16) is a piezoelectric or magnetostrictive element.

7. Printing machine (1) according to one or more of claims 4 to 6,
**characterized in**
**that** the cylinder of the printing unit groups (II, III) are arranged such that, after the transfer of the printed sheet to the gripper system (18) of the transfer cylinder (13), the printed sheet is exclusively held at one location in the receiving printing unit group (III).

8. Printing machine (1) according to one or more of claims 4 to 7,
**characterized in**
**that** the gripper bar (20) is displaceable axially in the direction of the axis of rotation of the first transfer cylinder (13) for the purpose of positional correction of the printed sheet.

9. Method of transferring printed sheets in a printing machine (1) according to one or more of claims 1 to 8,
**characterized in**
**that** a speed difference between two decoupled printing unit groups (II, III) is determined, that the gripper system (18) compensates for the speed difference between the printing unit groups (II, III) on the first transfer cylinder (13) of the receiving printing unit group (III) by displacing the gripper system (18) parallel with the cylinder surface during the transfer.

10. Method according to claim 9,
**characterized in**
**that** a positional error of the printed sheet on the first transfer cylinder (13) of the receiving printing unit group (III) is determined,
**that** the positional correction of the printed sheet is carried out parallel with the cylinder surface and axially displaceable on the first transfer cylinder (13) of the receiving printing unit group (III).

11. Method according to one or more of claims 9 to 10,
**characterized in**
**that** the dynamic control device (14) determines the operating parameters of the printing unit groups (II, III), preferably by means of sensors, prior to the transfer of the printed sheet, determines speed differences, and controls the compensating elements (15) in a compensating manner during the transfer.

12. Method according to one or more of claims 9 to 11,
**characterized in**
**that**, after the transfer, the dynamic control device (14) detects the position of the printed sheet on the first transfer cylinder (13) of the receiving printing unit group (III) and controls the compensating elements (15) in a correcting way after the transfer.

13. Method according to one or more of claims 9 to 12,
**characterized in**
**that** the positional correction is completed prior to the transfer to the second cylinder (19) of the receiving printing unit group (III).

14. Method according to one or more of claims 9 to 13,
**characterized in**
**that**, in a first step, to compensate for a speed difference, the actuator (16) is displaced parallel to the cylinder surface of the first transfer cylinder (13) of the receiving printing unit group (III),
**that**, in a second step, the gripper system (18) of the first transfer cylinder (13) of the receiving printing unit group (III) takes over the printed sheet from the preceding printing unit group (II),
**that**, in a third step, the position of the printed sheet is determined and, if necessary, a positional correction is determined,
**that**, in a fourth step, the actuator (16) carries out the positional correction on the first transfer cylinder (13) of the receiving printing unit group (III),
**that**, in a fifth step, the actuator (16) is moved into a rest position for the transfer to the second cylinder (19) of the receiving printing unit group (III), and
**that**, in a sixth step, the actuator (16) is moved back into its original position after the transfer to the second cylinder (19) of the receiving printing unit group (III).

## Revendications

1. Machine à imprimer (1) destinée de préférence à l'impression d'un matériau en forme de feuille, comprenant au moins deux ensembles de groupes d'impression (II, III), qui comportent des systèmes d'entraînement (7, 9) découplés les uns des autres et associés respectivement à un ensemble de groupes d'impression, et des groupes d'impression (2, 3) avec des cylindres de transfert (12, 13), la machine comprenant également, pour le transfert des feuilles à imprimer, un dispositif de commande dynamique (14) et des éléments de compensation (15) pour compenser des différences de vitesses et des erreurs de position entre deux ensembles de groupes d'impression (II, III),
**caractérisée en ce que** les éléments de compensation (15) de l'ensemble de groupes d'impression receveur (III), sont de préférence associés au premier cylindre de transfert (13) de l'ensemble de groupes d'impression receveur (III).

2. Machine à imprimer (1) selon la revendication 1,
**caractérisée en ce que** le dispositif de commande dynamique (14) est relié sur le plan communicatif, avec les ensembles de groupes d'impression (II, III), de préférence avec les groupes d'impression individuels (2, 3), pour le relevé de paramètres de fonctionnement, et avec les éléments de compensation (15), pour la commande du transfert.

3. Machine à imprimer (1) selon l'une ou plusieurs des revendications 1 ou 2,
**caractérisée en ce qu'**aux ensembles de groupes d'impression (II, III) sont associés des détecteurs, de préférence des éléments de commutation à transfert de charge ou couplage de charge (CCD), des photodétecteurs, des détecteurs électroniques ou électromagnétiques, qui relèvent les paramètres de fonctionnement des ensembles de groupes d'impression (II, III) et les transmettent à des moyens informatiques de traitement de données du dispositif de commande dynamique (14).

4. Machine à imprimer (1) selon l'une ou plusieurs des revendications 1 à 3,
**caractérisée en ce que** les éléments de compensation (15) présentent un système de pince de préhension (18) qui, pour compenser une différence de vitesse entre deux ensembles de groupes d'impression (II, III) ainsi que pour la correction de position de la feuille à imprimer, est disposé de manière à pouvoir coulisser parallèlement à la surface de cylindre et axialement sur le premier cylindre de transfert (13) de l'ensemble de groupes d'impression receveur (III).

5. Machine à imprimer (1) selon la revendication 4,
**caractérisée en ce que** le système de pince de préhension (18) englobe un actionneur dynamique (16) et un curseur de pince de préhension (20) pour recevoir les feuilles à imprimer, et **en ce que** l'actionneur (16) fait coulisser, à rayon constant, dans la direction périphérique sur le cylindre de transfert (13), conformément à la différence de vitesse, la position du curseur de pince de préhension (20).

6. Machine à imprimer (1) selon l'une ou plusieurs des revendications 4 à 5,
**caractérisée en ce que** l'actionneur (16) est un élément piézoélectrique ou à magnétostriction.

7. Machine à imprimer (1) selon l'une ou plusieurs des revendications 4 à 6,
**caractérisée en ce que** les cylindres des ensembles de groupes d'impression (II, III) présentent un agencement par lequel, après la prise en charge de la feuille à imprimer par le système de pince de préhension (18) du cylindre de transfert (13), la feuille à imprimer est fixée exclusivement en un endroit dans l'ensemble de groupes d'impression (III) qui reprend la feuille.

8. Machine à imprimer (1) selon l'une ou plusieurs des revendications 4 à 7,
**caractérisée en ce que** le curseur de pince de préhension (20) peut être déplacé axialement dans la direction de l'axe de rotation du premier cylindre de transfert (13), pour la correction de position de la feuille à imprimer.

9. Procédé de transfert de feuilles à imprimer dans une machine à imprimer (1) selon l'une ou plusieurs des revendications 1 à 8,
**caractérisé**
**en ce que** l'on détermine une différence de vitesse entre deux ensembles de groupes d'impression (II, III) découplés,
**en ce que** le système de pince de préhension (18) compense la différence de vitesse entre les ensembles de groupes d'impression (II, III), au niveau du premier cylindre de transfert (13) de l'ensemble de groupes d'impression receveur (III), par coulissement du système de pince de préhension (18) parallèlement à la surface de cylindre, pendant la prise en charge.

10. Procédé selon la revendication 9,
**caractérisé**
**en ce que** l'on détermine une erreur de position de la feuille à imprimer sur le premier cylindre de transfert (13) de l'ensemble de groupes d'impression receveur (III),
**en ce que** la correction dé position de la feuille à imprimer s'effectue parallèlement à la surface de cylindre et par coulissement axial sur le premier cylindre de transfert (13) de l'ensemble de groupes d'impression receveur (III).

11. Procédé selon l'une ou plusieurs des revendications 9 à 10,
**caractérisé**
**en ce que** le dispositif de commande dynamique (14), avant le transfert de la feuille à imprimer, relève, de préférence au moyen de détecteurs, les paramètres de fonctionnement des ensembles de groupes d'impression (II, III), détermine des différences de vitesses, et commande les éléments de compensation (15) pendant le transfert de manière à ce qu'ils produisent la compensation.

12. Procédé selon l'une ou plusieurs des revendications 9 à 11,
**caractérisé**
**en ce que** le dispositif de commande dynamique (14) relève, après la prise en charge, la position de la feuille à imprimer sur le premier cylindre de transfert (13) de l'ensemble de groupes d'impression receveur (III), et commande les éléments de compensation (15) de manière à produire une correction, après la prise en charge.

13. Procédé selon l'une ou plusieurs des revendications 9 à 12,
**caractérisé**
**en ce que** la correction de position est achevée avant le transfert au second cylindre (19) de l'ensemble de groupes d'impression receveur (III).

14. Procédé selon l'une ou plusieurs des revendications 9 à 13,
**caractérisé**
**en ce qu'**au cours d'une première étape, pour compenser une différence de vitesse, on produit un déplacement de l'actionneur (16), parallèlement à la surface de cylindre du premier cylindre de transfert (13) de l'ensemble de groupes d'impression receveur (III),
**en ce qu'**au cours d'une deuxième étape, le système de pince de préhension (18) du premier cylindre de transfert (13) de l'ensemble de groupes d'impression receveur (III), prend en charge la feuille à imprimer à partir de l'ensemble de groupes d'impression précédent (II),
**en ce qu'**au cours d'une troisième étape, on relève la position de la feuille à imprimer, et, le cas échéant on définit une correction de position,
**en ce qu'**au cours d'une quatrième étape, l'actionneur (16) effectue la correction de position sur le premier cylindre de transfert (13) de l'ensemble de groupes d'impression receveur (III),
**en ce qu'**au cours d'une cinquième étape, on amène l'actionneur (16) dans une position de repos, en vue d'effectuer le transfert au second cylindre (19) de l'ensemble de groupes d'impression receveur (III),
et **en ce qu'**au cours d'une sixième étape, après le transfert au second cylindre (19) de l'ensemble de groupes d'impression receveur (III), on ramène l'actionneur (16) dans sa position initiale.
